# EUROPÄISCHE PATENTSCHRIFT

(11) **EP 3 805 479 B1**
(45) Veröffentlichungstag und Bekanntmachung des Hinweises auf die Patenterteilung: **29.05.2024**
(21) Anmeldenummer: 20450001.1
(22) Anmeldetag: 10.10.2020
(51) Int. Cl.: E04F 11/00

(54) **STUFE SOWIE SEITLICHE ABSTÜTZUNG FÜR EINEN GEHWEG**
STEP AND LATERAL SUPPORT FOR A FOOTPATH
MARCHE ET SUPPORT LATÉRAL D'UNE PROMENADE

(30) Priorität: 11.10.2019 AT 3302019
(43) Veröffentlichungstag der Anmeldung: 14.04.2021
(73) Patentinhaber: Bürscher, Franz, 3343 Hollenstein an der Ybbs (AT)
(72) Erfinder: Bürscher, Franz, 3343 Hollenstein an der Ybbs (AT)

(56) Entgegenhaltungen:
- DE-A1- 10 303 640
- JP-A- 2000 234 302
- KR-A- 20110 026 694

## Beschreibung

Die Erfindung betrifft eine Stufe in oder an der Gehfläche eines Gehweges auf nicht verbautem Untergrund, umfassend ein Stützmodul für den vertikalen Bereich der Stufe, sowie eine seitliche Abstützung eines einen Hang querenden Gehweges.

Gemäß einer sehr üblichen Bauweise für Stufen an geneigten Abschnitten von Wander- oder Spazierwegen wird ein Holzbrett mit vertikal ausgerichteter Fläche und quer zur Wegrichtung ausgerichteter Längsrichtung als Stützteil für eine Stufe am Weg angeordnet. Talseitig lehnt das Brett an Stahlspießen, die vor dem Brett in den Untergrund geschlagen sind. An der Bergseite des Brettes ist Untergrundmaterial - Erde, Schotter, Steine - angeschüttet um eine etwa horizontale Trittfläche zu bilden. Oftmals wird anstatt eines Brettes auch ein Rundholz verwendet. Die Bauweise mit einem am geneigten Untergrund aufliegenden liegenden Holzbrett oder Rundholz, welches talseitig durch Spieße gestützt ist, welche in den Untergrund geschlagen sind und mit ihrem hervorstehenden Längsbereich an der Talseite des Holzes seitlich anliegen, wird bekanntermaßen nicht nur für Stufen von Gehwegen verwendet, sondern auch als talseitige seitliche Stütze von Gehwegen welche in geneigtem Gelände einen Hang queren. Die einfache und kostengünstige Bauweise dieses aus Holz und Stahlspießen gebildeten Stützmoduls hat an Nachteilen geringe Haltbarkeit, Rutschgefahr an nassem Holz und Verletzungsgefahr an den Metallspießen. Oftmals ragen die Metallspieße nämlich noch jahrelang, nachdem das Holz schon weggemorscht ist, aus dem Untergrund.

Die Schriften EP 753645 B1, DE 9316169 U1, EP 3461966 A1 und GB 2410038 A zeigen Stufenelemente, welche weniger als dauerhafte Stufen in der Landschaft verankert werden, sondern eher als temporäre Arbeitsplattform verwendet werden. Sie weisen jeweils eine horizontale Standfläche auf, von deren Rändern steckbare Bereiche (Wände oder Stäbe) vertikal nach unten ragen, die bestimmungsgemäß etwas in den Untergrund gesteckt sind. Vermutlich auf Grund von Sperrigkeit und hohem Gewicht hat sich die Bauweise nicht für dauerhafte Anordnung an Manderwegen etabliert.

Gemäß der US 3343316 A werden Stufen gebildet, indem Betonprofile mit L-Querschnitt so auf Hänge gelegt werden, dass die größere Profilfläche horizontal liegt und die kleinere Profilfläche an der Talseite der größeren Profilfläche von dieser vertikal nach unten ragt. Zur Verankerung werden Spieße durch Durchbrüche am freien Endbereich der größeren Profilfläche hindurch in den Untergrund geschlagen. Die Durchbrüche und damit die oberen. Enden der Spieße werden durch das nächst oben aufliegende Betonprofil abgedeckt. Die Bauweise ist auf Grund des Gewichtes der Stufenelemente nur gut an Stellen anwendbar, an denen mit Baumaschinen zugefahren werden kann. Die DE 4131349 A1 zeigt eine zur US 3343316 A stark verwandte Bauweise mit den gleichen Nachteilen.

Auch die FR 1462370 A zeigt ein Stufenelement für temporäre Anwendung. Zwei Dreieck-Rahmenelemente bilden,' die Seitenelemente eines Stufenelementes. Die Seitenelemente sind durch eine horizontale, geriffelte Trittfläche verbunden. Am Hang ist das so gebildete Stufenelement durch Spieße oder durch verhaken an jeweils einem oberen Stufenelement gehalten. Für dauerhafte Anwendung ist die Bauweise zu filigran und auch zu schlecht an unterschiedliche Hangneigungen anpassbar.

Die GB 2410038 A und die EP 753645 B1 zeigen aus mehreren Stufen bestehende Treppenabschnitte, welche jeweils durch eine Blechfläche gebildet sind, die durch abwechselnde 90°-Büge zu einer ZickZack-Fläche gebogen und auf einen Hang aufgelegt ist. Sie ist durch Spieße, die durch die Blechfläche hindurch in das Hangmaterial verlaufen, am Hang verankert. Die Bauweise ist nicht an verschiedene Hangneigungen anpassbar.

Die EP 2657403 B1 zeigt einen Stützteil für eine Stufe eines Gehweges wobei der Stützteil ein Blechteil ist und ähnlich wie das ganz oben erwähnte Holzbrett die vertikale Fläche der Stufe bildet. Der Blechteil ist durch Spieße, die in den Untergrund geschlagen sind, am, Untergrund verankert. Mit dem Blechteil sind die Spieße entweder starr verbunden oder an diesem jeweils durch ein mit dem Blechteil verschweißtes Rohr geführt. Die Bauweise ist sehr robust und flexibel einsetzbar und begünstigt die gegenseitig stabilisierende Verbindung des Stützteils mit einem Handlaufsteher. Nachteilig sind ein hoher Herstellungsaufwand und ggf. die nach oben offenen Rohre für die Durchführung der Spieße. Die DE 103 03 640 A1 beschreibt mehrere Bauweisen von Metallstellwänden als Ersatz für Betonfertigteile oder Natursteine für die Anwendung an nicht verbautem Untergrund. Die mögliche Anwendung der Bauweise als Stütze für Stufen in oder an der Gehfläche eines Gehweges wird dabei nicht angedacht oder erwähnt. Gemäß einer Bauweise hat die Stellwand die Form, eines flachen U-Profils, welches im Einsatz mit einer unten liegendenFlankenfläche angeordnet ist, wobei eine Verankerung am Untergrund durch Spieße oder Ähnliches bewirkt wird, welche durch Durchbrücke in der unteren Flankenfläche hindurch in den Untergrund eingesteckt sind.

Die JP S5973436 U zeigt ein Stützelement für jene Kante einer Treppenstufe, welche zwischen der vertikale Frontfläche der Stufe und der oben daran anschließenden Trittfläche anliegt. Das Stützelement umfasst ein Winkelprofil welches entlang der besagten Kante verläuft, wobei der eine Winkelschenkel an der vertikalen Fläche der Stufe anliegt und der zweite, horizontal ausgerichtete Winkelschenkel die Trittfläche nach vorne hin verlängert. Gehalten wird das Winkelprofil durch zwei senkrecht in der Erde steckende Spieße, welche mit aus der Erde herausragenden Längsbereichen in den Winkel zwischen den beiden. Winkelschenkeln ragen und dabei an beiden Winkelschenkeln anliegen. Die Oberseite des horizontal ausgerichteten Winkelschenkels hat eine geriffelte, und damit rutschhemmende Oberfläche. Die Bauweise ist sehr einfach, jedoch ist die Stützwirkung sowohl nach vorne als auch nach unten hin gering und von den vielen vorstehenden Kanten geht Verletzungsgefahr aus.

Die EP 2319294 A1 und die GB 215529 A zeigen längliche metallische Elemente, welche zur Abgrenzung zwischen zwei im Wesentlichen gleich hohen Flächenbereichen im Freien, typischerweise im Garten dienen, beispielsweise zwischen einer Rasenfläche oder einem Beet einerseits und einem geschotterten Gehweg andererseits.

Die der Erfindung zu Grunde liegende Aufgabe besteht darin, ein Stützmodul für den vertikalen Bereich einer Stufe in oder an der Gehfläche eines Gehweges im Außenbereich bereitzustellen, wobei das Stützmodul im Wesentlichen aus Blech besteht. Gegenüber dem aus der EP 2657403 B1 bekannten Stützmodul, welches aus Stützteil und Spießen besteht, soll es einfacher herstellbar sein und gegenüber den aus der JP S5973436 U und der DE 103 03 640 A1 bekannten Stützelementen soll es eine bessere Stützwirkung haben und ein ebenmäßigeres Äußeres ermöglichen.

Zum. Lösen der Aufgabe wird von den bekannten Merkmalen ausgegangen, dass das Stützmodul aus einem Stützteil aus Blech und aus Spießen besteht, wobei die Spieße jeweils einen Bereich des Stützteils durchdringen und in den Untergrund hineingesteckt sind.

Als Weiterentwicklung dazu wird vorgeschlagen, den Stützteil als Rinnenprofil aus Blech auszubilden, bei welchem eine Profilnut durch eine mittlere Basisfläche und zwei seitliche Flankenflächen begrenzt wird, wobei bei beiden Flankenflächen an die jeweilige freie Längsseite eine in Richtung auf die Profilnut hin gebogene Einfassungsfläche anschließt, und wobei eine der beiden Flankenflächen Durchbrüche für die Spieße aufweist.

Wenn der Stützteil als Stufe im Gehweg angewendet wird - also so dass oberhalb und unterhalb des Stützteils die Gehfläche anschließt -, so ist die zweite Flankenfläche an ihrer Außenseite 2. insbesondere mit einer rutschhemmenden Oberfläche versehen.

Wenn der Stützteil hingegen als talseitliche Stützstufe an der Gehfläche eines einen Hang querenden Gehweges angewendet wird-also so dass nur oberhalb des Stützteils die Gehfläche anschließt, so braucht keine Fläche mit einer rutschhemmenden Oberfläche versehen zu sein.

An Hand von Zeichnungen wird die Erfindung einschließlich vorteilhafter Weiterentwicklungen veranschaulicht und näher erklärt.

Die Zeichnungen sind vor allem dahingehend etwas stilisiert, dass sie nicht vollkommen maßstabsgetreu sind und dass manche Blechbiegungen nicht rund dargestellt sind sondern eckig.
- Fig. 1:: zeigt eine extrem einfache Ausführung eines erfindungsgemäßen Stützteils in Schrägrissansicht allein mit Blick vor allem auf jene vertikale Seite hin, an welcher nach dem bestimmungsgemäßen Einbau Untergrundmaterial anliegt.
- Fig. 2:: zeigt eine seitliche Schnittansicht des Stützteils von Fig. 1 in eingebautem Zustand.
- Fig. 3:: zeigt einen zweiten erfindungsgemäßen Stützteil allein in seitlicher Schnittansicht.
- Fig. 4:: zeigt den Stützteil von Fig. 3 von oben, wobei dieser mit einem Seitenblech ergänzt ist.
- Fig. 5:: zeigt das Seitenblech von Fig. 4 allein in Schrägrissansicht
- Fig. 6:: zeigt das Ensemble von Stützteil und Seitenblech von Fig. 4 in der in Fig. 4 angedeuteten Schnittdarstellung.
- Fig. 7:: zeigt den erfindungsgemäßen Stützteil von Fig. 3 in Seitenansicht gemeinsam mit einer Wasserrinne.
- Fig. 8:: zeigt das Ensemble von Fig. 7 aus der Ansicht von der Hinterseite des Stützteils her.
- Fig. 9:: zeigt einen dritten erfindungsgemäßen Stützteil 21 in Einbausituation in seitlicher Teilschnittansicht.
- Fig. 10:: zeigt einen vierten erfindungsgemäßen Stützteil 26 in Schrägrissansicht in gleicher Ansicht wie den Stützteil 1 von Fig. 2.
- Fig. 11:: zeigt den Stützteil 26 von Fig. 10in einer beispielhaften Einbausituation in Schnittdarstellung, wobei die Blickrichtung parallel zur Längsrichtung des Stützteils 26 liegt.

Die in Fig. 1 gut erkennbare Grundausführung eines Stützteils 1 eines erfindungsgemäßen Stützmoduls ist ein Rinnenprofil - also ein Art C-Profil. In eigebautem Zustand ist es mit zumindest annähernd vertikal stehender Basisfläche 2 angeordnet.

Die in Einbausituation unten liegende erste Flankenfläche 3 ist durch Durchbrüche 4 durchbrochen. Es sollte zumindest an jedem Längsende ein derartiger Durchbruch 4 vorhanden sein. Es kann sich aber auch ein Raster von zueinander beabstandeten Durchbrüchen über die gesamte Länge der ersten Flankenfläche erstrecken. Die in Einbausituation oben liegende zweite Flankenfläche 5 ist an ihrer Außenseite mit einer rutschhemmenden Oberfläche versehen. In den hier dargestellten Beispielen ist diese durch einen Raster von Erhebungen 6 gebildet, deren höchste Bereiche die Ränder von nach außen (oben) hin gestanzten Durchbrüchen sind. Es wäre natürlich auch möglich als rutschhemmende Oberfläche an der Außenseite der zweiten Flankenfläche 5 einen separaten rutschhemmenden Belag anzubringen, beispielsweise eine Gummischicht oder ein feines Drahtgitter oder einen Sandkörner enthaltenden Lack.

An jener Längskante der Flankenflächen 3, 5, welche der Basisfläche 2 gegenüberliegt, folgt auf die Flankenfläche 3,5 jeweils eine Fläche, welche des weiteren als Einfassungsfläche 7 bezeichnet wird, und von der jeweiligen Flankenfläche 3, 5 in Richtung auf die durch Basisfläche 2 und Flankenflächen 3, 5 eingeschlossene Profilnut gebogen ist. in Einbaulage ragt also die obere Einfassungsfläche 7 nach unten hin von der der Flankenfläche 5 weg, und die untere Einfassungsfläche 7 ragt nach oben hin von der Flankenfläche 3 weg. Die Einfassungsflächen 7 erhöhen, auf sehr ökonomische Art die Festigkeit des Stützteils 1 gegen diverse Biegeverformungen.

Sowohl dieser einfache Stützteil 1 als auch der an Hand von Fig. 3 weiter unten näher besprochene weiterentwickelte Stützteil 8 sind einfach aus einem Blechband durch Stanzen und Rollverformung zu bilden.

Anhand von Fig. 2 werden die Funktionen der erwähnten Einzelheiten gut verständlich:
Die Basisfläche 2 bildet die vertikale Fläche einer Stufe in bzw. an der Gehfläche eines Gehweges im Freien. Die äußere Seite der Basisfläche 2 ist dabei die Sichtseite der Stufe. Die untere, erste Flankenfläche 3 liegt auf dem Untergrund auf. Durch mindestens zwei ihrer Durchbrüche 4 verläuft jeweils ein Spieß 9 hindurch. Die Spieße 9 wurden vor dem Anbringen, des Stützteils 1 in den Untergrund geschlagen, und dann wurde der Stützteil 1 von oben her auf die frei hervorragenden Enden aufgesteckt. Als Spieß dient typischerweise ein verzinkter Rundstahl, beispielsweise mit 15 mm Durchmesser. Die Spieße sind gerade soweit in den Untergrund eingeschlagen - bzw. so oben abgeschnitten - dass ihr oberster Längsbereich in den Höhenbereich der oberen Einfassungsfläche 7 ragt, sodass diese mit ihrer Innenseite an den Spießen 9 anliegen kann.

An die Rückseite des Stützteils 1 - also in die durch Basisfläche 2 und Flankenflächen 3, 5 gebildete Rinne - wird Untergrundmaterial 10 (Steine, Schotter, Erdreich) angeschüttet, sodass eine Trittfläche gebildet wird, welche im wesentlichen bündig mit der zweiten Flankenfläche 5 liegt.

Der Stützteil 8 von Fig. 3 ist gegenüber dem Stützteil 2 von Fig. 1 und Fig. 2 etwas weiterentwickelt.

Die Basisfläche 11 ist gestreckt S-förmig gebogen, sodass sie in Einbausituation an ihrer Außenseite einen überhängenden Bereich 12 aufweist. Damit ist eine sogenannte Stufennase gebildet. Gegenüber einer ebenen Basisfläche wird damit eine geringfügig längere Trittfläche an der Stufe erreicht und das optische Erscheinungsbild wird stark verbessert.

Gemäß Fig. 4 und Fig. 6 ist an dem Stützteil 8 ein Seitenblech 14 angebracht. Das in Fig. 5 perspektivisch für sich allein skizzierte Seitenblech 14 ist dann nützlich, wenn der Stützteil 1 nicht in eine Vertiefung in einer Hangfläche eingesetzt ist, sondern erhaben über der Hangfläche angeordnet ist. Das Seitenblech 14 verhindert dann, dass Untergrundmaterial, welches auf der Hinterseite des Stützteils 8 zwecks Bildung einer Trittfläche aufgeschüttet ist, seitliche wegrieselt oder weggespült wird.

Die Hauptfläche 15 des Seitenblechs 14 erstreckt sich normal zur Basisfläche 11 des Stützteils 8 über die Hinterseite des Stützteils 8 hinaus nach hinten, also vom Stützteil 8 aus zur Bergseite des Hanges hin. Gemäß einer bevorzugten Bauweise ragen Blechzungen 16, 17 von der Hauptfläche 15 des Seitenblechs 14 in den durch die Flankenflächen 5, 13 und die Basisfläche 11 eingegrenzte Profilnut am Stützteil 8 hinein und liegen dort unter elastischer Vorspannung an den Flankenflächen 5, 13 an. Die untere Blechzunge 17 ist zusätzlich mit einem gekrümmten Endbereich an einem Durchbruch 4 in der ersten (unteren) Flankenfläche 13 verhakt. Diese Verbindung zwischen Stützteil 8 und Seitenblech 14 ist im Bedarfsfall einfach am Einsatzort auch ohne Hilfswerkzeug herstellbar.

Der erfindungsgemäß ausgeführte Stützteil 1, 8 lässt sich sehr gut mit einer Wasserrinne 18 als optionalem Zusatzteil kombinieren - wie in Fig. 7 und Fig. 8 gezeigt.

Die Wasserrinne 18 verläuft an dem Stützteil 8 entlang in der oberhalb des Stützteils 8 befindlichen Trittfläche. Sie dient dazu, Wasser, welches an die Trittfläche gelangt, seitlich wegzuleiten.

Die dargestellte Wasserrinne 18 ist ein Wannenprofil mit einer Basisfläche 19 und zwei Flankenflächen 20. in dem gezeigten optionalen vorteilhaften Fall nimmt die Höhe der Wasserrinne 18 über deren Länge stetig zu, d.h. die Basisfläche 19 ist gegenüber der oberen, horizontal verlaufend angenommen Stirnseite der Flankenflächen. 20 um mehrere Winkelgrade geneigt, wie es für Abflusskanäle günstig ist.

Eine der beiden Flankenflächen 20 der Wasserrinne 18 liegt mit ihrem oberen inneren Bereich flächig an der Innenseite der Einfassungsfläche 7 des Stützteils 8 an. Die obere Stirnfläche der besagten Flankenfläche 20 kann an der zweiten (oberen) Flankenfläche 5 des Stützteils anliegen. An der Außenseite der Flankenfläche 20 liegt der Spieß 9 an.

Mit der Unterseite ihrer Basisfläche 19 liegt die Wasserrinne 18 auf dem Untergrundmaterial 10 auf. Wie in Fig. 8 gezeigt kann die Wasserrinne 18 seitlich über den Stützteil 8 vorstehen und damit Wasser vom unmittelbaren Nahbereich des Stützteils 8 wegleiten.

In Fig. 9 ist ein Stützteil 21 gezeigt, an welchem, monolithisch ; eine Wasserrinne 22 angeformt ist. Dazu ist die Einfassungsfläche 23 gleichzeitig Flankenfläche der Wasserrinne 22, wobei sich die Wasserrinne 22 an der Hinterseite des Stützteils 21 erstreckt und neben der ersten Flankenfläche auch eine Basisfläche 24 und eine zweite Flankenfläche 25 aufweist. Auch diese Bauweise eines Stützteils 21 ist durch Rollverformung und Stanzen eines Blechbandes herstellbar.

Fig. 10 und Fig. 11 befassen sich mit einem erfindungsgemäßen Stützmodul bzw. Stützteil 26 für den Anwendungsfall als talseitige seitliche Stütze eines Gehweges, welcher - mit oder ohne Stei_, gung - einen Hang quert.

Der Stützteil 26 ist wiederum ein Rinnenprofil, also ein Art C-Profil. In eigebautem Zustand ist es mit zumindest annähernd vertikal stehender Basisfläche 2 angeordnet. Die in Einbausituation unten liegende erste Flankenfläche 3 ist durch Durchbrüche 4 durchbrochen. Es sollte zumindest an jedem Längsende ein derartiger Durchbruch 4 vorhanden sein. Es kann sich aber auch ein Raster von zueinander beabstandeten Durchbrüchen 4 über die gesamte Länge der ersten Flankenfläche 3 erstrecken.

Die in Einbausituation oben liegende zweite Flankenfläche 27 ist anders als bei den vorher besprochenen Stützteilen 1, 8, 21 aus wirtschaftlichen Gründen nicht mit einer rutschhemmenden Oberfläche versehen, da sie gar nicht als Trittfläche für Menschen die zu Fuß unterwegs sind, zu dienen braucht.

Auf jene Längskante der Flankenflächen 3, 27, welche der Basisfläche 2 gegenüberliegt, folgt jeweils wieder eine Einfassungsfläche 7, welche von der jeweiligen Flankenfläche 3, 27 in Richtung auf die durch Basisfläche 2 und Flankenflächen 3, 27 eingeschlossene Profilnut gebogen ist. Die Einfassungsflächen 7 erhöhen auf sehr ökonomische Art die Festigkeit des Stützteils 1 gegen diverse Biegeverformungen.

Die Anwendung der Stützteile 26 an Gehwegen bedingt, dass sie durch Menschen zum Einsatzort getragen werden müssen - oft über mehrere hundert Meter. Aus diesem Grund sollte ein Stützteil 26 nicht mehr als maximal etwa 20 kg wiegen, besser nicht mehr als 15 kg. Durch die erfindungsgemäß vorgeschlagene Bauweise als C-Profil ist es beispielsweise gut möglich einen Stützteil 26 aus Stahlblech so auszubilden, dass er bei 2,8 m Länge und 20 cm Höhe nur knapp 15 kg wiegt und dennoch ausreichend robust gegenüber allen betriebsmäßig zu erwartenden Belastungen ist. Ein RechteckHohlprofil aus Stahlblech mit gleichen Außenmaßen und vergleichbarer Robustheit wäre demgegenüber deutlich schwerer.

Da sich Hangquerungen, von Gehwegen sehr oft über längere Distanzen erstrecken, ist es notwendig mehrere Stützteile 26 entlang eines Gehweges aneinandergereiht anzuordnen. Damit benachbarte Stützteile 26 einfach miteinander verkettet werden können sind sie bevorzugt wie in Fig. 10 erkennbar stirnseitig mit einer Lasche 28 versehen die durch Schraubendurchgangsöffnungen 29 durchbrochen sind. Dabei sind beide Stirnseiten eines Stützteils 26 mit jeweils einer Lasche 28 versehen, und die Fläche einer Lasche erstreckt sich bevorzugt normal zur Längsrichtung des Stützteils 26 in die Querschnittsfläche der durch die Basisfläche 2 und die Flankenflächen 7 begrenzten Rinne. Für die Längsverbindung zweier Stützteile 26, können die einander zugewandt angeordneten Stirnseiten der beiden Stützteile einfach durch Schrauben und zugehörige Muttern verbunden werden, wobei sich die Schrauben durch die fluchtend zueinander liegenden Schraubendurchgangsöffnungen 29 in den beiden aneinander liegenden Laschen 28 der beiden Stützteile 26 erstrecken. indem der Schraubendurchmesser kleiner gewählt wird als der Durchmesser der Schraubendurchgangsöffnungen 29 und indem die Verschraubungen nicht fest angezogen werden, ist es möglich aufeinanderfolgende Stützteile 26 mit etwas verschiedenen ausgerichteten Längsrichtungen anzuordnen, sodass die seitliche Stütze Wegkrümmungen folgen kann.

Auch wenn ein Stützteil 26 zufolge der Laschen 28 nicht mehr durch Stanzen und Rollformen eines Blechbandes allein in seine Form, gebracht werden kann, ist er immer noch sehr kostengünstig herstellbar, da die erforderlichen Umformvorgänge nur einfache Kantungen sind.

Fig. 11 dient zur Beschreibung sowohl der üblichen Einbausituation als auch einer besonderen Einbausituation eines Stützteils 26 wenn dieser als Stützteil einer Stufe an der Seite eines Gehweges angewandt wird.

In der typischen Einbausituation ist eine Stützteil 26 so wie zuvor an den Stützteilen 1, 8, 21 beschrieben einfach nur durch Spieße 9 gehalten, welche im Untergrundmaterial 10 stecken, und durch Durchbrüche 4 in der ersten (unteren) Flankenfläche 3 hindurch nach oben ragen, und an der Innenseite der an die Flankenfläche 3 anschließenden Einfassungsfläche 7 anliegen.

In dem in Fig. 11 skizzierten besonderen Fall, dass der Hang 30, welcher durch den Gehweg 31 gequert wird, sehr steil und/oder sehr instabil ist, ist wie dargestellt eine zusätzliche Befestigung vorteilhaft:
Ein. Spieß 9, welcher wie zuvor erwähnt durch einen Durchbruch 4 des Stützteils 26 hindurch ragt, ragt unterhalb des Stützteils 26 auch durch einen Durchbruch 32 eines als "Queranker" 33 bezeichneten Teils, welcher ein langgestreckter Teil ist, der sich unterhalb der Gehfläche 34 von der talseitigen Wegseite zur bergseitigen Wegseite hin erstreckt. Der Queranker 33 ist durch einen oder mehrere weitere Spieße 35 gegen Verrutschen zur Talseite des Gehweges 31 hin gehalten. Dazu erstrecken sich die weiteren Spie-βe 35 durch, vertikal ausgerichtete weitere Durchbrücke im Queranker 33 hindurch in das Untergrundmaterial 10. Zur Gehfläche 34 hin sind der der Queranker 33 und die weiteren Spieße 35 durch Untergrundmaterial zugedeckt. Durch diese Bauweise ist jener Spieß 9, welcher mit dem Stützteil 26 in direktem Kontakt ist, extrem gut gegen Bewegung zur Talseite des Gehweges 31 hin gehalten.

Optional kann - wie dargestellt - der Queranker 33 einen Längsbereich 36 aufweisen, welcher auf der vom Gehweg 31 abgewandten Seite unter dem Stützteil 26 hervorragt und einen Durchbruch 37 aufweist, durch welchen im Bedarfsfall ein Steher für ein Geländer oder einen Handlauf in das Untergrundmaterial 10 durchführbar ist. Dieser Steher ist dann auch durch den Queranker 33 gut gegen Seitwärtsbewegung zur Talseite hin gehalten.

Der Queranker 33 braucht übrigens nicht als ein einziger in sich monolithischer Teil ausgebildet zu sein. Er kann auch aus mehreren wahlweise miteinander zu verbindenden Einzelteilen aufgebaut sein, womit er modulartig an verschiedene Anforderungen anpassbar ist.

## Patentansprüche

1. Stufe eines Gehweges (31) auf nicht verbautem Untergrund umfassend ein Stützmodul wobei das Stützmodul einen Stützteil (1, 8, 21, 26) aus Blech und Spieße (9) umfasst, wobei der Stützteil (1, 8, 21, 26) von der Stufe die im Wesentlichen vertikale Fläche und den oben unmittelbar daran anschließenden Bereich bildet, und wobei die Spieße (9) jeweils einen Bereich des Stützteils (1, 8, 21, 26) durchdringen und in Untergrundmaterial (10) hineingesteckt sind, wobei der Stützteil (1, 8, 21, 26) ein Rinnenprofil aus Blech ist, bei welchem eine Profilnut durch eine mittlere Basisfläche (2, 11) und zwei seitliche Flankenflächen (3, 5, 13, 27) begrenzt wird, wobei eine der Flankenflächen (3, 13) Durchbrüche (4) für die Spieße (9) aufweist, wobei die Basisfläche (2, 11) des Stützteils (1, 8, 21, 26) die im Wesentlichen vertikale Fläche der Stufe darstellt, wobei an diese Basisfläche (2, 11) jene Flankenfläche (3, 13), welche die Durchbrüche (4) aufweist, unten anschließt
**dadurch gekennzeichnet, dass**
an beiden Flankenflächen (3, 5, 13, 27) des Stützteils (1, 8, 21, 26) an der von der Basisfläche (2, 11) abgewandten Seite eine Einfassungsfläche (7) anschließt, welche gegenüber der Flankenfläche (3, 5, 13, 27) abgewinkelt ausgerichtet ist, und dass die Spieße (9) in den Höhenbereich der oberen Einfassungsfläche (7) ragen, und dass die Einfassungsfläche (7) mit ihrer Innenseite an den Spießen (9) anliegt.

2. Stufe nach Anspruch 1, **dadurch gekennzeichnet, dass** es zusätzlich zu Stützteil (8) und Spießen (9) ein Seitenblech (14) aufweist, welches an einer Stirnseite des den Stützteil (8) bildenden Profils angeordnet ist, und eine Hauptfläche (15) aufweist, die sich im Wesentlichen normal zur Profilrichtung dieses Profils erstreckt.

3. Stufe nach Anspruch 2, **dadurch gekennzeichnet, dass** das Seitenblech Blechzungen (16, 17) aufweist, welche sich in den Profilhohlraum des den Stützteil (8) bildenden Profils erstrecken und an dessen Begrenzungswänden unter elastischer Vorspannung auf Druck anliegen.

4. Stufe nach einem der Ansprüche 1 bis 3, **dadurch gekennzeichnet, dass** es eine Wasserrinne (18) aufweist, welche parallel zur Längsrichtung des Stützteils (8) verläuft, wobei die Wasserrinne (18) ein Wannenprofil ist, von welchem eine Flankenfläche (20) mit ihrer Innenseite an der Innenseite einer der Einfassungsflächen (7) des Stützteils (8) anliegt.

5. Stufe nach einem der Ansprüche 1 bis 3, **dadurch gekennzeichnet, dass** es eine Wasserrinne (22) aufweist, welche parallel zur Längsrichtung des Stützteils (21) verläuft und monolithisch mit dem Stützteil (21) ausgeführt ist.

6. Stufe nach Ansprüche 4 oder 5, **dadurch gekennzeichnet, dass** die Basisfläche (19) der Wasserrinne (18, 22) gegenüber der oberen Stirnseite der Flankenflächen (20, 25) um mehrere Winkelgrade geneigt ist.

7. Stufe nach Anspruch 1, **dadurch gekennzeichnet, dass** der Stützteil (26) an seinen beiden Stirnseiten eine flächige Lasche (28) aufweist, deren Fläche sich normal zur Längsrichtung des Stützteils (26) erstreckt, und welche durch Schraubendurchgangsöffnungen (29) durchbrochen ist.

8. Seitliche Abstützung eines einen Hang (30) querenden Gehweges (31),
umfassend ein Stützteil (26) aus Blech und Spieße (9), wobei der Stützteil (26) eine im Wesentlichen vertikale Fläche und einen oben unmittelbar daran anschließenden Bereich bildet, und wobei die Spieße (9) jeweils einen Bereich des Stützteils (26) durchdringen und in Untergrundmaterial (10) hineingesteckt sind, wobei der Stützteil (26) ein Rinnenprofil aus Blech ist, bei welchem eine Profilnut durch eine mittlere Basisfläche (2, 11) und zwei seitliche Flankenflächen (3, 27) begrenzt wird, wobei eine der Flankenflächen (3) Durchbrüche (4) für die Spieße (9) aufweist, wobei die Basisfläche (2, 11) des Stützteils (26) die im Wesentlichen vertikale Fläche darstellt, wobei an diese Basisfläche (2, 11) jene Flankenfläche (3, 13), welche die Durchbrüche (4) aufweist, unten anschließt, wobei an beiden Flankenflächen (3, 27) des Stützteils (26) an der von der Basisfläche (2, 11) abgewandten Seite eine Einfassungsfläche (7) anschließt, welche gegenüber der Flankenfläche (3, 27) abgewinkelt ausgerichtet ist, wobei die Spieße (9) in den Höhenbereich der oberen Einfassungsfläche (7) ragen, wobei die Einfassungsfläche (7) mit ihrer Innenseite an den Spießen (9) anliegt.
wobei die seitliche Abstützung weiters einen länglichen Queranker (33) umfasst, welcher sich horizontal, quer zur Längsrichtung des Stützteils (26) unterhalb des Stützteils (26) erstreckt, und durch einen jener Spieße (9) welche durch Durchbrüche (4) im Stützteil (26) hindurch verlaufen, ebenfalls durchdrungen ist, sowie zusätzlich durch einen oder mehrere weitere Spieße (35) durchdrungen ist, welche im Untergrundmaterial (10) verlaufen.

9. Seitliche Abstützung nach Anspruch 8, **dadurch gekennzeichnet, dass** der Queranker (33) mit einem Handlauf- oder Geländersteher verbunden ist.

10. Seitliche Abstützung nach Anspruch 9, **dadurch gekennzeichnet, dass** der Queranker (33) durch den Handlauf- oder Geländersteher durchdrungen ist.

## Claims

1. Step of a walkway (31) on unpaved ground comprising a support module, wherein the support module comprises a support part (1, 8, 21, 26) made of sheet metal and stakes (9), wherein the support part (1, 8, 21, 26) of the step forms the essentially vertical surface and its directly adjoining upper area, and whereby each stake (9) penetrates an area of the support part (1, 8, 21, 26) and is inserted into the substrate (10), wherein the support part (1, 8, 21, 26) is a gutter profile made of sheet metal, in which a profile groove is delimited by a middle base surface (2, 11) and two lateral flank surfaces (3, 5, 13, 27), wherein one of the flank surfaces (3, 13) has openings (4) for the stakes (9), wherein the base surface (2, 11) of the support part (1, 8, 21, 26) constitutes the essentially vertical surface of the step, wherein the flank surface (3, 13) that features the openings (4) connects beneath this base surface (2, 11)
**characterised in that**
at both flank surfaces (3, 5, 13, 27) of the support part (1, 8, 21, 26), at the side facing away from the base surface (2, 11), an edging surface (7) is connected that is aligned at an angle opposite the flank surfaces (3, 5, 13, 27), and that the stakes (9) protrude into the height range of the upper edging surface (7) and that the edging surface (7) with its interior is in contact with the stakes (9).

2. Step according to claim 1, **characterised in that** it, in addition to the support part (8) and stakes (9), has a metal side plate (14) that is arranged on a front side of the profile forming the support part (8) and has a major surface (15) that essentially extends normal to the direction of this profile.

3. Step according to claim 2, **characterised in that** the metal side plate has sheet metal tongues (16, 17) that extend into the profile cavity of the profile forming the support part (8) and is pressed against its boundary walls under elastic prestress.

4. Step according to one of the claims 1 to 3, **characterised in that** it has a water gutter (18) that runs parallel to the longitudinal direction of the support part (8), wherein the water gutter (18) is a trough profile, of which a flank surface (20) is in contact with its interior surface to the interior surface of one of the edging surfaces (7) of the support part (8).

5. Step according to one of the claims 1 to 3, **characterised in that** it has a water gutter (22) that runs parallel to the longitudinal direction of the support part (21) and is designed monolithically with the support part (21).

6. Step according to claims 4 or 5, **characterised in that** the base surface (19) of the water gutter (18, 22) is inclined toward the upper front side of the flank surfaces (20, 25) by several angular degrees.

7. Step according to claim 1, **characterised in that** the support part (26) has a flat tab (28) at its two front sides whose surface extends normal to the longitudinal direction of the support part (26) and which is perforated by screw through holes (29).

8. Lateral support of a walkway (31) crossing a slope (30), comprising a support part (26) made of sheet metal and stakes (9), wherein the support part (26) forms an essentially vertical surface and an upper area directly adjoining it, and wherein each stake (9) penetrates an area of the support part (26) and is inserted in substrate (10), wherein the support part (26) is a gutter profile made of sheet metal in which a profile groove is delimited by a middle base surface (2, 11) and two lateral flank surfaces (3, 27), whereby one of the flank surfaces (3) has openings (4) for the stakes (9), wherein the base surface (2, 11) of the support part (26) constitutes the essentially vertical surface, wherein at this base surface (2, 11) the flank surface (3, 13) that feature the openings (4) connects beneath, whereby on the two flank surfaces (3, 27) of the support part (26) on the sides facing away from the base surface (2, 11) an edging surface (7) is in contact, which is aligned at an angle opposite the flank surfaces (3, 27), whereby the stakes (9) protrude into the height range of the upper edging surface (7), wherein an edging surface (7) makes contact with its interior surface with the stakes (9), wherein the lateral support also comprises a longitudinal traverse anchor (33), which extends horizontally, transversely to the longitudinal direction of the support part (26) beneath the support part (26), and through which those stakes (9) that pass through the openings (4) in the support part (26) also penetrate, and is also penetrated by one or more additional stakes (35) that extend into the substrate (10).

9. Lateral support according to claim 8, **characterised in that** the traverse anchor (33) is connected with a handrail or railing post.

10. Lateral support according to claim 9, **characterised in that** the traverse anchor (33) is penetrated by the handrail or railing post.

## Revendications

1. Marche d'un trottoir (31) sur un sol non bâti comprenant un module de support, le module de support comprenant un élément de support (1, 8, 21, 26) composé de tôle et de pointes (9), l'élément de support (1, 8, 21, 26) de la marche formant la surface essentiellement verticale et la zone immédiatement adjacente en haut, et les pointes (9) pénétrant dans une zone de l'élément de support (1, 8, 21, 26) et étant insérées dans le matériau support (10), l'élément de support (1, 8, 21, 26) étant un profilé en forme de rigole en tôle, dans lequel une rainure profilée est délimitée par une surface de base centrale (2, 11) et deux surfaces de flanc latérales (3, 5, 13, 27), l'une des surfaces de flanc (3, 13) comportant des trous (4) pour les pointes (9), la surface de base (2, 11) de l'élément de support (1, 8, 21, 26) représentant la surface essentiellement verticale de la marche, cette surface de base (2, 11) se raccordant en bas à cette surface de flanc (3, 13), qui comporte les trous (4)
**caractérisé en ce que**
sur les deux surfaces de flanc (3, 5, 13, 27) de l'élément de support (1, 8, 21, 26) se raccorde, du côté opposé à la surface de base (2, 11), une surface de bordure (7), qui est orientée de manière oblique par rapport à la surface de flanc (3, 5, 13, 27), et que les pointes (9) font saillie dans la zone en hauteur de la surface supérieure de bordure (7), et que la partie intérieure de la surface de bordure (7) s'appuie sur les pointes (9).

2. Marche selon la revendication 1, **caractérisée en ce qu'**elle comprend, en plus de l'élément de support (8) et des pointes (9), une tôle latérale (14), qui est disposée sur une face avant du profilé formant l'élément de support (8), et comprend une surface principale (15), qui s'étend essentiellement de façon normale par rapport à la direction de ce profilé.

3. Marche selon la revendication 2, **caractérisée en ce que** la tôle latérale comporte des languettes métalliques (16, 17), qui s'étendent dans la cavité du profilé formant l'élément de support (8) et appliquent une pression sur ses parois de délimitation sous précontrainte élastique.

4. Marche selon l'une des revendications 1 à 3, **caractérisée en ce qu'**elle comporte une rigole (18) parallèle à la direction longitudinale de l'élément de support (8), la rigole (18) étant un profilé en forme de cuvette dont la partie intérieure d'une surface de flanc (20) s'appuie contre la partie intérieure de l'une des surfaces de bordure (7) de l'élément de support (8).

5. Marche selon l'une des revendications 1 à 3, **caractérisée en ce qu'**elle comporte une rigole (22), qui s'étend parallèlement à la direction longitudinale de l'élément de support (21) et est réalisée de manière monolithique avec l'élément de support (21).

6. Marche selon la revendication 4 ou 5, **caractérisée en ce que** la surface de base (19) de la rigole (18, 22) est inclinée de plusieurs degrés par rapport à la face avant des surfaces de flancs (20, 25).

7. Marche selon la revendication 1, **caractérisée en ce que** l'élément de support (26) comporte sur ses deux faces avant une patte plate (28), dont la surface s'étend de manière normale par rapport à la direction longitudinale de l'élément de support (26), et qui est percée par des orifices pour les vis (29) .

8. Support latéral d'un trottoir (31) traversant une pente (30) comprenant un élément de support (26) composé de tôle et de pointes (9), dans lequel l'élément de support (26) forme une surface essentiellement verticale et une zone immédiatement adjacente en haut et dans lequel les pointes (9) pénètrent dans une zone de l'élément de support (26) et sont insérées dans le matériau support (10), dans lequel l'élément de support (26) est un profilé en forme de rigole en tôle, pour lequel une rainure profilée est délimitée par une surface de base centrale (2, 11) et deux surfaces de flanc latérales (3, 27), dans lequel une des surfaces de flanc (3) comporte des trous (4) pour les pointes (9), dans lequel la surface de base (2, 11) de l'élément de support (26) constitue la surface essentiellement verticale, dans lequel à cette surface de base (2, 11) cette surface de flanc (3, 13), qui comporte les trous (4), se raccorde en bas, dans lequel aux deux surfaces de flanc (3, 27) de l'élément de support (26) se raccorde au côté opposé de la surface de base (2, 11) une surface de bordure (7), qui est orientée de manière oblique par rapport à la surface de flanc (3, 27), la pointe (9) faisant saillie dans la zone en hauteur de la surface supérieure de bordure (7), la partie intérieure de la surface de bordure (7) venant en appui contre les pointes (9), le support latéral comprenant en outre une ancre transversale de forme allongée (33), qui s'étend au-dessous de l'élément de support (26) horizontalement, de manière transversale par rapport à la direction longitudinale de l'élément de support (26), et qui est également traversée par une des pointes (9) qui passent par les trous (4) dans l'élément de support (26), et est traversée en plus par une ou plusieurs autres pointes (35), qui passent dans le matériau support (10).

9. Support latéral selon la revendication 8, **caractérisé en ce que** l'ancre transversale (33) est fixée à un montant de la main courante ou du garde-corps.

10. Support latéral selon la revendication 9, **caractérisé en ce que** l'ancre transversale (33) est traversée par le montant de la main courante ou du garde-corps.
